# FASCICULE DE BREVET EUROPEEN

(11) **EP 0 034 955 B1**
(45) Date de publication et mention de la délivrance du brevet: **24.10.1984**
(21) Numéro de dépôt: 81400073.3
(22) Date de dépôt: 21.01.1981
(51) Int. Cl.: H01F 31/00, H01F 3/14, H01F 29/14

(54) **Bobine d'allumage pour moteurs à combustion interne**
Zündspule für Verbrennungsmotoren
Ignition coil for internal-combustion engines

(30) Priorité: 20.02.1980 FR 8003653; 30.04.1980 FR 8009742
(43) Date de publication de la demande: 02.09.1981
(73) Titulaire: DUCELLIER & Cie, F-94024 Créteil Cedex (FR)
(72) Inventeur: Pierret, Jean Marie, F-75012 Paris (FR)
(74) Mandataire: Habert, Roger

## Description

La présente invention concerne une bobine d'allumage pour moteur à combustion interne, notamment de véhicule automobile, bobine comportant un circuit magnétique fermé constitué d'une pluralité de tôles qui, par assemblage, forment un cadre rectangulaire à branches de section droite rectangulaire, dont l'une comporte un aimant permanent et dont la branche opposée est entourée par un enroulement primaire et un enroulement secondaire.

De telles bobines travaillant sur une grande partie du cycle d'hystérésis du circuit magnétique apportent une amélioration notable des caractéristiques par rapport aux bobines classiques à circuit ouvert qui n'utilisent qu'une portion de cycle.

Il est connu par le brevet FR-E-66 586 un mode de réalisation d'une telle bobine à circuit magnétique fermé, dans laquèlle l'aimant permanent est disposé perpendiculairement au flux circulant dans le circuit et est aimanté dans le sens de son épaisseur de façon que le flux magnétique qu'il engendre soit opposé au flux produit par l'enroulement primaire lorsqu'il est alimenté.

L'un des inconvénients de ce circuit, constitué de deux pièces en forme de U disposées en regard, est que les dimensions de l'aimant permanent, hormis son épaisseur, sont fonction de la section du circuit magnétique. Ceci implique que tout accroissement du volume de l'aimant, dans le but de disposer d'un champ magnétique de l'aimant, plus important conduit à un accroissement de la section du circuit donc à un accroissement de poids et de coût.

Un autre inconvénient de ce circuit est que les performances de la bobine sont conditionnées en partie, par la qualité de la jonction magnétique située au centre de la branche entourée des enroulements primaire et secondaire et parallèlement au plan de joint aimant permanent-circuit magnétique.

Cette qualité qui intervient dans la réluctance du circuit est dépendante des différences d'épaisseur de l'aimant permanent disposé à l'opposé de la branche entourée des enroulements, lesquelles différences d'épaisseur sont inhérentes à toute fabrication de grande série.

Dans ce mode de réalisation pour pallier cet inconvénient, des éléments ferro-magnétiques chevauchant ledit joint sont appliqués contre les pièces en U, mais ceci conduit à un accroissement du poids du cuivre constituant les enroulements, en raison du fait que l'on accroît ainsi la section de la branche sur laquelle sont disposés les enroulements.

La présente invention a pour but de remédier à ces inconvénients et concerne à cet effet une bobine d'allumage pour moteurs à combustion interne, comportant un circuit magnétique fermé constitué d'une pluralité de tôles qui par assemblage forment un cadre rectangulaire à branches de section droite rectangulaire, un aimant permanent disposé entre deux demi-branches qui définissent une branche, un enroulement primaire et un enroulement secondaire entourant une branche opposée, caractérisé en ce que le circuit magnétique comporte au moins une jonction magnétique disposée à l'une des extrémités de la branche selon un plan formant un angle aigu avec le plan des faces de l'aimant permanent adjacentes au circuit, et en ce que l'épaisseur de la branche sur laquelle sont disposés l'enroulement primaire et l'enroulement secondaire est inférieure à l'épaisseur des autres branches du circuit magnétique.

La description qui va suivre en regard des dessins annexés, donnés à titre d'exemple non limitatif, fera mieux comprendre comment l'invention peut être réalisée.

La figure 1 est une vue de dessus en coupe partielle d'une bobine d'allumage selon un premier mode de réalisation de l'invention.

La figure 2 est une vue de côté de cette bobine.

La figure 3 est une vue de dessus en coupe partielle d'une bobine d'allumage selon un deuxième mode de réalisation de l'invention.

Selon un premier mode de réalisation, la bobine d'allumage selon l'invention (voir figure 1) comporte un circuit magnétique fermé 1, constitué d'une pluralité de tôles. Un aimant permanent 2 aimanté dans le sens de son épaisseur est disposé dans une branche 3 dudit circuit 1.

Un enroulement primaire 4 et un enroulement secondaire 5 entourent la branche 6 laquelle branche 6 est dans cet exemple de réalisation, constituée d'une fraction des tôles constituant la demi-branche 3a, formant avec la demi-branche 3b, la branche 3.

L'épaisseur E'de la branche 6 (voirfigure 2) est, dans cet exemple de réalisation inférieure de deux fois environ à l'épaisseur E de la branche 3.

Une jonction magnétique 7 (voir figure 1) est prévue à l'une des extrémités de la branche 6, et est disposée selon un plan formant un angle aigu a avec le plan des faces 2a et 2b de l'aimant permanent 2 adjacentes aux demi-branches 3a et 3b.

Conformément à l'invention les demi-branches 3a et 3b sont constituées de tôles d'inégales longueurs de manière qu'une fraction de ces tôles recouvre, de part et d'autre des enroulements primaire 4 et secondaire 5, les extrémités de la branche 6.

De par sa configuration particulière, telle que l'on vient de la décrire, ce circuit magnétique permet d'éliminer les inconvénients cités de l'art antérieur, par le fait qu'il est prévu un aimant permanent de grande surface dans un circuit magnétique dont le poids et l'encombrement ont été réduits au maximum, compatibles avec les performances de la bobine d'allumage.

D'autre part la forte épaisseur E des demi branches dans lesquelles est disposé l'aimant permanent autorise une réduction importante du périmètre du circuit magnétique et corrélativement un encombrement réduit de la bobine d'allumage.

De même il n'y a plus dépendance entre les dimensions de l'aimant et les dimensions de la branche entourée par les enroulements primaire et secondaire.

Enfin la jonction magnétique située à l'une des extrémités de la branche entourée par les enroulements primaire et secondaire, et formant un angle aigu a avec le plan des faces adjacentes à l'aimant permanent absorbe les différences d'épaisseur de l'aimant permanent dues aux tolérances de fabrication et également les tolérances de découpage des tôles constituant le circuit magnétique.

Ce premier mode de réalisation présente toutefois l'inconvénient que l'inversion de flux créée, dans la branche entourée des enroulements primaire et secondaire, par le courant circulant dans l'enroulement primaire nécessite l'utilisation d'un aimant ayant un champ coercitif très élevé de manière à éviter la désaimantation lors de l'inversion du flux.

Ce genre d'aimant est coûteux et peu disponible à ce jour, ce qui n'est pas compatible avec une fabrication de grande série.

Ceci conduit à l'utilisation d'aimants de grande diffusion dont le champ coercitif est faible, par rapport aux aimants cités ci-dessus, et ne permet pas en conséquence, l'inversion de flux au niveau de l'aimant sans désaimantation importante et éventuellement totale dudit aimant.

Il devient donc nécessaire de prévoir, dans le circuit magnétique, une portion faiblement réluc- tante, laquelle portion est disposée en dérivation par rapport aux parties recevant le flux de l'aimant de manière que l'inversion de flux se produise au niveau de la branche du circuit entourée des enroulements primaire et secondaire et non au niveau de l'aimant.

Un circuit magnétique de ce genre est connu, notamment par le document FR-A-2 168 919; mais sa conception présente l'inconvénient d'avoir un encombrement et par conséquent un poids, trop important en raison du fait que la portion de déviation du flux produit par l'enroulement primaire constitue en réalité un circuit indépendant.

Le deuxième mode de réalisation du circuit magnétique selon l'invention, a pour but de remédier à cet inconvénient.

A cet effet un entrefer F, de valeur prédéterminée est créé entre la demi branche 3a et la demi branche 3b par un becquet 3c formant une saillie à l'une des extrémités de la demi-branche 3b.

L'entrefer F est situé dans le prolongement de l'aimant 2 au niveau de sa face 2b.

Un autre entrefer F' de valeur prédéterminée, est créé entre le chant des tôles, de la demi branche 3b, constituant la petite base 3d, de la portion de ladite demi-branche, ayant en vue de dessus l'allure d'un trapèze rectangle et le chant 3e, des tôles de la demi-branche 3a.

La bobine d'allumage peut suivant les performances exigées, telle par exemple qu'une forte self, avoir un circuit magnétique comportant soit l'entrefer F ou l'entrefer F', ou bien comporter à la fois les entrefers F et F'.

La configuration particulière du circuit magnétique, selon ce deuxième mode de réalisation assure que malgré l'emploi pour des raisons d'économie et d'approvisionnement, d'aimants permanents de grande surface et de champ coercitif faible, le poids et l'encombrement de la bobine d'allumage ont été réduits au maximum compatible avec les performances exigées.

## Revendications

1. Bobine d'allumage pour moteurs à combustion interne, comportant un circuit magnétique fermé (1) constitué d'une pluralité de tôles qui par assemblage forment un cadre rectangulaire à branches de section droite rectangulaire, un aimant permanent (2) disposé entre deux demi-branches (3a et 3b) qui définissent une branche (3), un enroulement primaire (4) et un enroulement secondaire (5) entourant une branche (6) opposée à la branche (3) caractérisé en ce que le circuit magnétique (1) comporte au moins une jonction magnétique (7) disposée à l'une des extrémités de la branche (6) selon un plan formant un angle aigu (a) avec le plan des faces (2a et 2b) de l'aimant permanent (2) adjacentes au circuit (1).

2. Bobine selon la revendication 1 caractérisée en ce que la branche (6) est réalisée selon une épaisseur (E') inférieure à celle (E) des autres branches du circuit magnétique.

3. Bobine selon la revendication 2, caractérisée en ce qu'une fraction des tôles constituant les demi-branches (3a et 3b), recouvre, de part et d'autre des enroulements primaire (4) et secondaire (5), les extrémités de la branche (6) sur laquelle sont disposés lesdits enroulements.

4. Bobine selon la revendication 3 caractérisée en ce qu'un entrefer (F), de valeur prédéterminée, est créé entre la demi-branche (3a) et la demi branche (3b) par un becquet (3c) formant une saillie à l'une des extrémités de la portion de la demi-branche (3b) adjacente à l'aimant permanent (2).

5. Bobine d'allumage selon la revendication 4, caractérisée en ce que l'entrefer (F) est situé dans le prolongement de l'aimant permanent (2) au niveau de sa face (2b).

6. Bobine d'allumage selon la revendication 3 caractérisée en ce qu'un entrefer (F'), de valeur prédéterminée, est créé entre le chant des tôles, de la demi branche (3b) constituant la petite base (3d) du trapèze rectangle de ladite demi-branche et le chant (3e) des tôles de la demi-branche (3a).

7. Bobine d'allumage selon l'une des revendications 4, 5 et 6 caractérisée en ce qu'elle comporte les entrefers (F et F') de valeurs prédéterminées.

## Claims

1. Ignition coil for internal combustion engines, comprising a closed magnetic circuit (1) formed by a plurality of sheet metal elements or laminations which are assembled to form a rectangular frame comprising branches of rectangular cross-section, a permanent magnet (2) situated between two half-branches (3a and 3b) forming a branch (3), a primary winding (4) and a secondary winding (5) surrounding a branch (6) opposite to the branch (3), characterised in that the magnetic circuit (1) comprises at least one magnetic junction (7) situated at one of the extremities of the branch (6) along a plane forming an acute angle (a) with the plane of the surfaces (2a and 2b) of the permanent magnet (2) adjacent to the circuit (1).

2. Coil according to claim 1, characterised in that the branch (6) is formed with a thickness (E') smaller than that (E) of the other branches of the magnetic circuit.

3. Coil according to claim 2, characterised in that a fraction of the sheet metal elements forming the half-branches (3a and 3b) covers at either side of the primary (4) and secondary (5) windings, the extremities of the branch (6) on which the said windings are situated.

4. Coil according to claim 3, characterised in that a gap (F) of predetermined size is formed between the half-branch (3a) and the half-branch (3b) by means of an extension (3c) forming a projection at one of the extremities of the portion of the half-branch (3b) adjacent to the permanent magnet (2).

5. Ignition coil according to claim 4, characterised in that the gap (F) is situated in the extension of the permanent magnet (2) at the level of its surface (2b).

6. Ignition coil according to claim 3, characterised in that a gap (F') of predetermined value is formed between the edges of the sheet metal elements, of the half-branch (3b) forming the short base (3d) of the right angle trapezium of the said half-branch, and the edge (3e) of the sheet metal elements of the half-branch (3a).

7. Ignition coil according to any of claims 4, 5 and 6, characterised in that it comprises the gaps (F) and (F') of predetermined values.

## Patentansprüche

1. Zündspule für Verbrennungsmotoren mit einem geschlossenen Magnetkreis (1), der aus einer Vielzahl von Blechen besteht, die zu einem rechteckigen Rahmen zusammengesetzt sind, dessen Schenkel rechtwinkligen Querschnitt besitzen, mit einem Permanentmagneten (2), der zwischen zwei Halbschenkeln (3a und 3b) angeordnet ist, die gemeinsam einen (3) der genannten Schenkel bilden sowie mit einer Primärwicklung (4) und einer Sekundärwicklung (5), die einen dem genannten Schenkel (3) gegenüberliegenden Schenkel (6) umgeben, dadurch gekennzeichnet, dass der Magnetkreis (1) wenigstens eine magnetische Übergangsverbindung (7) besitzt, der in einem der Endbereiche des zweitgenannten Schenkels (6) in einer Ebene angeordnet ist, die mit der Ebene der dem Magnetkreis (1) zugekehrten Seiten (2 und 2b) des Permanentmagneten (2) einen spitzen Winkel (a) bildet.

2. Zündspule nach Anspruch 1, dadurch gekennzeichnet, dass die Dicke (E') des die Wicklungen (4 und 5) tragenden Schenkels (6) geringer ist als diejenige (E) der anderen Schenkel des Magnetkreises.

3. Zündspule nach Anspruch 2, dadurch gekennzeichnet, dass ein Teil der die Halbschenkel (3a und 3b) bildenden Bleche zu beiden Seiten der Primärwicklung (4) und der Sekundärwicklung (5) die Enden des Schenkels (6) überdeckt, auf dem diese Wicklungen angeordnet sind.

4. Zündspule nach Anspruch 3, dadurch gekennzeichnet, dass zwischen den beiden Halbschenkeln (3a und 3b) ein Luftspalt (F) vorgegebener Grösse vorgesehen ist, der von einem Ansatz (3c) bestimmt wird, der an einem der Enden des dem Permanentmagneten (2) zugekehrten Teils eines (3b) der Halbschenkel hervorsteht.

5. Zündspule nach Anspruch 4, dadurch gekennzeichnet, dass der Luftspalt (F) in der Verlängerung des Permanentmagneten (2) in der Höhe einer seiner Seiten (2b) vorgesehen ist.

6. Zündspule nach Anspruch 3, dadurch gekennzeichnet, dass zwischen der die kleine Basis (3d) des rechtwinkligen Trapezes eines der Halbschenkel (3b) bildenden Kante der Bleche dieses Halbschenkels (3b) und der Kante (3e) der Bleche des anderen Halbschenkels (3a) ein Luftspalt (F') vorgegebener Grösse gebildet ist.

7. Zündspule nach einem der Ansprüche 4, 5 und 6, dadurch gekennzeichnet, dass sie die genannten Luftspalte (F und F') vorgegebener Grösse besitzt.
